# EUROPÄISCHE PATENTSCHRIFT

(11) **EP 0 070 423 B1**
(45) Veröffentlichungstag und Bekanntmachung des Hinweises auf die Patenterteilung: **31.07.1985**
(21) Anmeldenummer: 82105739.5
(22) Anmeldetag: 29.06.1982
(51) Int. Cl.: F04D 25/06, F04D 25/08, F04D 25/12

(54) **Elektromotorkühlung eines Axialventilators**
Cooling of the electric motor of an axial ventilator
Refroidissement d'un moteur électrique entraînant un ventilateur axial

(30) Priorität: 11.07.1981 DE 3127518
(43) Veröffentlichungstag der Anmeldung: 26.01.1983
(73) Patentinhaber: MAICO Elektroapparate-Fabrik GmbH, D-7330 Villingen-Schwenningen (DE)
(72) Erfinder: Laub, Heinz, D-7730 VS-Schwenningen (DE)
(74) Vertreter: König, Oskar, Dr.-Ing. Dipl.-Phys.

## Beschreibung

Die Erfindung betrifft einen Axialventilator gemäß dem Oberbegriff des Anspruches 1.

Die topfförmige Nabe des Flügelrades dient bei derartigen Axialventilatoren dazu, um möglichst kurze axiale Baulänge zu erzielen, ohne daß es hierzu, wie ebenfalls bekannt, eines Elektromotors mit Außenläufer, an dem die Flügelblätter angeordnet sind, bedarf, da Außenläufermotoren baulich aufwendig sind und auch relativ große Luftspalte benötigen, die den Wirkungsgrad reduzieren. Bei Axialventilatoren gemäß dem Oberbegriff des Anspruches 1 kann dagegen der Elektromotor ein üblicher, axial kurz bauender Motor mit innerhalb des Stators angeordnetem Läufer (Innenläufer) sein. Nachteilig ist jedoch, daß durch die den größten Teil des Elektromotorengehäuses umfassende topfförmige Nabe des Flügelrades die Kühlung des Motors relativ schlecht ist, besonders auch dann, wenn der Motor im Inneren eines Außengehäuses eines Wand- oder Fensterventilators angeordnet ist. Schlechte Kühlung bedeutet hohe Motorbetriebstemperatur und reduziert so bei vorgegebenem Motorvolumen die zulässige Motorleistung und/oder verbietet den Einsatz solcher Axialventilatoren bei höheren Umgebungstemperaturen, wie sie bspw. in tropischen Ländern auftreten.

Zur Verbesserung der Kühlung der Elektromotoren solcher Axialventilatoren mit topfförmiger Flügelradnabe sind an den Naben offenkundig vorbenutzter Wand- und Fensterventilatoren gemäß dem Oberbegriff des Anspruches 1 axiale Lüftungsschlitze angeordnet, wobei diese Lüftungsschlitze an der Stirnseite der Flügelradnabe begannen. Durch diese Lüftungsschlitze wird zwar die Motorkühlung durch die den Spalt zwischen Elektromotorengehäuse und Nabenmantel durchströmende Kühlluft verbessert, doch ist es wünschenswert, die Motorkühlung noch weiter zu verbesern.

Ferner ist ein Axialventilator bekannt (GB-A-1 060 926), bei dem in der vorderen Stirnseite der Nabe radiale Lüftungsschlitze angeordnet sind, wobei das Elektromotorengehäuse von Kühlluft durchströmt wird, indem in dessen beiden Lagerschildern axiale Kühlluftöffnungen angeordnet sind, so daß die Kühlluftströmung das Elektromotorengehäuse von dem rückwärtigen Lagerschild zum vorderen Lagerschild hin durchströmt und danach durch die Lüftungsschlitze in der Stirnseite der Nabe ausströmt. Da Axialventilatoren jedoch oft Luft fördern, die in erheblichem Ausmaß Schmutzpartikel und dergl. enthält, können sich diese infolge des großen Kühlluftdurchsatzes in erheblichem Ausmaß im Inneren des Motorengehäuses am Stator und Rotor niederschlagen und im Laufe der Zeit sowohl die Kühlung des Elektromotors als auch sein Laufverhalten beeinträchtigen.

Es ist deshalb Aufgabe der Erfindung, die Kühlung eines Axialventilators gemäß dem Oberbegriff des Anspruches 1 durch eine den Ringspalt zwischen dem Nabenmantel und dem Elektromotorengehäuse durchströmende Kühlluftströmung zu verbessern, ohne den baulichen Aufwand zu erhöhen.

Diese Aufgabe wird bei einem Axialventilator gemäß dem Oberbegriff des Anspruches 1 erfindungsgemäß dadurch gelöst, daß das rückwärtige Stirnende des Nabenmantels mit der Verbesserung des Kühllufteintritts dienenden axialen Einbuchtungen versehen ist.

Es ist zwar ein Axialventilator bekannt (NL-C-77 369), welcher eine der vorderen Stirnseite des Motorengehäuses gegenüberstehende, spitz zulaufende Nabe aufweist, an der schmale Flügelblätter angeordnet sind. Am von der Nabe abgewendeten Rückende des Motorengehäuses befinden sich Eintrittsöffnungen für die Kühlluft, die also ebenfalls das Elektromotorengehäuse durchströmt und dann erst in die Nabe einströmt.

In der Nabe wird dieser Kühlluft durch Rippen ein Zentrifugaleffekt erteilt, der sie durch kreisbogenförmige kurze Einbuchtungen am rückwärtigen Ende der Nabe heraustreten läßt. Eine umfangsseitige Kühlung des Elektromotorengehäuses durch die im Nabenmantel strömende Kühlluft findet jedoch nicht statt. Bei der Erfindung kann jedoch die Kühlung des Elektromotors durch die den Nabenmantel durchströmende Kühlluftströmung erfolgen.

Durch die Einbuchtungen des Nabenmantels findet bei dem erfindungsgemäßen Axialventilator also eine Verbesserung der außenseitigen Kühlung des Elektromotores statt, die sich bei unveränderter Auslegung des Elektromotores in einer Senkung seiner Betriebstemperatur auswirkt und/oder man kann die Motorleistungen bei unveränderten Gehäuseabmessungen erhöhen. Auch zeigt es sich bei einem untersuchten Fenster-Axialventilator, daß auch sein Wirkungsgrad durch die erfindungsgemäße Maßnahme erhöht wurde.

Bevorzugt kann vorgesehen sein, daß die Einbuchtungen der Nabe sich zwischen die Basen der Flügelblätter hineinerstrecken. Als besonders zweckmäßig hat es sich erwiesen, wenn die axiale Tiefe der Einbuchtungen ungefähr das 0,1 - bis 0,25fache der axialen Länge der Flügelradnabe betragen, vorzugsweise ungefähr das 0,17- bis 0,21fache der axialen Nabenlänge.

Die Einbuchtungen können unterschiedliche Gestalt haben und es können unterschiedliche Anzahlen von Einbuchtungen vorgesehen sein. Bei einer bevorzugten Ausführungsform entspricht die Anzahl der Einbuchtungen der Anzahl der Flügelblätter des Flügelrades. Ferner ist bei einer bevorzugten Ausführungsform vorgesehen, daß die Ränder der Einbuchtungen ungefähr kreisbogenförmig gestaltet sind.

Die axiale Länge der an der Stirnseite oder in der Nähe der Stirnseite der Nabe beginnenden axialen Lüftungsschlitze kann zweckmäßig mehrfach größer als die axiale Tiefe der axialen Einbuchtungen sein. Die Anzahl dieser axialen Lüftungsschlitze kann vorzugsweise der Anzahl der Einbuchtungen entsprechen. Diese axialen Lüftungsschlitze können sich vorzugsweise über mindestens die halbe axiale Länge des Nabenmantels erstrecken, vorzugsweise ungefähr über das 0,5- bis 0,7fache der axialen Länge des Nabenmantels. Die Breite der axialen Lüftungsschlitze kann dagegen relativ gering sein. Wenn ihre Anzahl der Anzahl der Flügelblätter entspricht, kann die Breite des einzelnen axialen Lüftungsschlitzes vorzugsweise zweckmäßig ungefähr dem 0,02- bis 0,03fachen des Umfanges des Flügelradmantels entsprechen.

In der Zeichnung ist ein Ausführungsbeispiel der Erfindung dargestellt. Es zeigt
Fig. 1 einen Teillängsschnitt durch einen Fenster-Axialventilator gemäß einem Ausführungsbeispiel der Erfindung, wobei der Elektromotor nicht geschnitten dargestellt ist,
Fig. eine teilweise gebrochene Vorderansicht des Flügelrades des Ventilators nach Fig. 1,
Fig. 3 eine Seitenansicht des Flügelrades nach Fig. 2, wobei jedoch nur eines der Flügelblätter dargestellt und die anderen weggelassen sind,
Fig. 4 einen Längsschnitt durch die Flügelradnabe des Flügelrades nach Fig. 2.

Der als Fensterventilator ausgebildete Axialventilator 10 nach Fig. 1 weist ein Außengehäuse 11 auf, an dessen Saugseite schwenkbare Verschlußlamellen 12 zum Öffnen und Absperren und auf dessen Luftaustrittsseite ein Luftdurchlaßgitter 13 angeordnet sind. Im Außengehäuse 11 ist mittig ein Elektromotor 14 mit Innenläufer angeordnet, dessen Motorgehäuse 15 an einer Motorhalterung 52 mittels Bolzen 16 axial befestigt ist und auf dessen auf das Luftdurchlaßgitter 13 zu gerichtete Motorwelle ein Flügelrad 17 mit topfförmiger Nabe 19 befestigt ist, das in diesem Ausführungsbeispiel fünf Flügelblätter 21 aufweist, die unter sich gleich gestaltet und in gleichen Abständen über den Umfang des Nabenmantels 20 verteilt angeordnet sind. Der Nabenmantel 20 erstreckt sich von der ebenen, geschlossenen Stirnseite 23 der Nabe 19 aus axial bis in die Nähe der rückwärtigen Stirnseite des Motorgehäuses 15, und zwar in diesem Ausführungsbeispiel über etwa das 0,85fache der Länge des Motorengehäuses. Der Nabenmantel 20 umfaßt das Motorgehäuse 15 unter Bildung eines Ringspaltes 24 im Abstand, welcher Ringspalt 24 dem Durchströmen von der Motorkühlung dienender Kühlluft dient, die vom offenen, fünf gleichgestaltete Einbuchtungen 22 (Fig. 3, 4) mit kreisbogenförmigen Rändern aufweisenden offenen, rückwärtigen Stirnende der Nabe 19 einströmt und diesen Ringspalt durch insgesamt fünf axiale Lüftungsschlitze 25 des Nabenmantels 20 wieder verläßt, die sich parallel zur Motorlängsachse erstrecken.

Die Basen (Füße) 26 der Flügelblätter 21 verlaufen gemäß Fig. 3 (wo eines der Flügelblätter 21 dargestellt ist und die übrigen Flügelblätter sind zur Vereinfachung in Fig.3 weggelassen) schräg zu den sie kreuzenden geometrischen Mantellinien des Nabenmantels 20 und diese Basis 26 des Flügelblattes reicht in Fig. 3 von der Stelle 27 bis zur Stelle 28, so daß sich diese Basis 26 nahezu über die axiale Länge des Nabenmantels 20 erstreckt.

Die Anzahl der Einbuchtungen 22 entspricht in diesem Ausführungsbeispiel der Anzahl der Flügelblätter 21 und jede Einbuchtung 22 ragt zwischen die Basen 26 von zwei einander benachbarten Flügelblättern 21 hinein. Die axiale Tiefe (gemessen parallel zur Motorlängsachse) jeder Einbuchtung 22 entspricht in diesem Ausführungsbeispiel ungefähr dem 0,19fachen der axialen Länge des Nabenmantels 20, wobei die zur Nabenlängsmittelachse parallele Längsmittelachse jeder Einbuchtung 22 durch die Mitte der Basis 26 des in axialer Richtung der Nabe 19 benachbarten Flügelblattes 21 hindurchgeht und der auf die Längsmittelachse der Nabe 19 bezogene Zentriwinkel, über den sich jede Einbuchtung 22 erstreckt, entspricht ungefähr dem Zentriwinkel, über den sich die Basis 26 des ihr axial vorgeordneten Flügelblattes 21 erstreckt, so daß die Einbuchtungen 22 in geringen Abständen voneinander angeordnet sind.

Die Anzahl der Lüftungsschlitze 25 entspricht der Anzahl der Einbuchtungen 22. Die Längsmittelachsen der Lüftungsschlitze 25 sind zu den Längsmittelachsen der Einbuchtungen 22 winkelversetzt, und zwar um etwa ein Drittel des Zentriwinkels der einzelnen Einbuchtung 22. Diese Lüftungsschlitze 25 kann man auch als Längsschlitze bezeichnen.

Die Breite der an der Stirnscheibe 23 der Nabe 19 beginnenden Lüftungsschlitze 25 beträgt in diesem Ausführungsbeispiel pro Schlitz ungefähr das 0,026fache des Umfanges des Nabenmantels 20.

Die Einbuchtungen 22 verbessern die Kühlung des Elektromotores. Es ist zu vermuten, daß sie die Kühlluftströmung vergrößern und auch deren Turbulenz erhöhen. So ergaben Vergleichsmessungen an dem im Ausführungsbeispiel dargestellten Axialventilator, bei welchem das Flügelrad zunächst die Einbuchtungen des Nabenmantels noch nicht aufwies und danach diese Einbuchtungen eingefräst wurden und dieselben Messungen durchgeführt wurden, daß die Motortemperatur bei freiem Ausblasen um ca. 6 K und bei Ausblasen gegen eine dem Gitter 13 in geringerem Abstand gegenüberstehende Wand um ca.19 K sank.

Wie ferner aus Fig. 1 ersichtlich, befindet sich das offene Stirnende der Nabe 19 einem rohrförmigen Stutzen 50 der Motorhalterung 52 im axialen Abstand von einigen Millimetern gegenüber, so daß hier ein von dem Stutzen 50 und dem die Einbuchtungen 22 aufweisenden Stirnende des Nabenmantels 20 begrenzter Ringspalt 30 vorhanden ist, durch den Kühlluft in den Spalt 24 einströmen kann. Dieser Stutzen 50 ist zur Versteifung der von radialen Stegen 53 getragenen Ringscheibe 54, von deren Umfang er abstrebt, notwendig, da der Motor 14 an dieser Ringscheibe 54 mittels der Bolzen 16 befestigt ist. In diesen Stutzen 50 ragt das rückwärtige Lagerschild 51 des Motorgehäuses 15 bis nahe an die Ringscheibe 54 hinein, wobei der Stutzen 50 dieses Lagerschild 51 im Abstand umfaßt. Es kann so auch Kühlluft zum Spalt 24 durch den Zwischenraum zwischen dem Lagerschild 51 und der aus der Ringscheibe 54 und dem Stutzen 50 bestehenden Motorhalterung hindurch strömen.

Der axiale Abstand des Nabenmantels 20 vom Stutzen 50 kann vorzugsweise max. 8 mm, insbesondere 1 bis 5 mm betragen. Je kleiner er ist, um so kürzer kann die axiale Baulänge des Ventilators 10 sein, so daß die Einbuchtungen 22 durch die Verbesserung der Motorkühlung auch Verringerungen dieses axialen Abstandes und damit Verringerung der axialen Baulänge des Ventilators ermöglichen.

## Patentansprüche

1. Axialventilator, vorzugsweise Fenster- oder Wandventilator, mit einem Elektromotor (14), auf dessen Motorwelle eine topfförmige Nabe (18) eines Flügelrades (17) koaxial befestigt ist, deren Nabenmantel (20) das Elektromotorengehäuse (15) unter Bildung eines von Kühlluft durchströmbaren Ringspaltes (24) im Abstand umfaßt, wobei der Nabenmantel (20) sich zumindest über das 0,7fache, vorzugsweise ungefähr das 0,8- bis 0, 9fache der Länge des Elektromotorengehäuses (15) erstreckt, und wobei ferner am Umfang des Nabenmantels Flügelblätter (21) angeordnet sind, deren Basen sich nahezu über die Länge des Nabenmantels in zu den sie schneidenden geometrischen Mantellinien des Nabenmantels schräger Richtung erstrecken und ferner in dem Nabenmantel axiale Lüftungsschlitze (25) vorhanden sind, die sich von der Stirnscheibe (23) der Nabe oder von der Nähe dieser Stirnscheibe aus zwischen die Basen der Flügelblätter (21) hinein erstrecken und im Abstand vor dem rückwärtigen Stirnende des Nabenmantels enden, dadurch gekennzeichnet, daß das rückwärtige Stirnende des Nabenmantels (20) mit der Verbesserung des Kühllufteintritts dienenden axialen Einbuchtungen (22) versehen ist.

2. Ventilator nach Anspruch 1, dadurch gekennzeichnet, daß die Ränder der Einbuchtungen (22) des Nabenmantels (20) ungefähr kreisbogenförmigen Verlauf haben.

3. Ventilator nach Anspruch 1 oder 2, dadurch gekennzeichnet, daß die axiale Tiefe der Einbuchtungen (22) ungefähr dem 0,1- bis 0,25fachen, vorzugsweise ungefähr dem 0,17- bis 0,21fachen der axialen Länge des Nabenmantels (20) entspricht.

4. Ventilator nach einem der vorhergehenden Ansprüche, dadurch gekennzeichnet, daß die Einbuchtungen (22) sich zwischen die Basen (26) der Flügelblätter (21) des Flügelrades (17) hinein erstrecken.

5. Ventilator nach einem der vorhergehenden Ansprüche, dadurch gekennzeichnet, daß die Anzahl der Einbuchtungen (22) des Nabenmantels (20) der Anzahl seiner Flügelblätter (21) entspricht, wobei vorzugsweise die Längsachse der einzelnen Einbuchtung (22) durch die Mitte der Basis des ihr axial vorgeordneten Flügelblattes (21) hindurchgeht.

6. Ventilator nach einem der vorhergehenden Ansprüche, dadurch gekennzeichnet, daß die Einbuchtungen (22) im axialen Abstand vor der Umfangslinie des Nabenmantels (20) enden, die durch die rückwärtigen Enden der Lüftungsschlitze (25) bestimmt ist und daß die Längsmittellinien der Lüftungsschlitze (25) zu den Längsmittellinien der Einbuchtungen (22) winkelversetzt sind.

7. Ventilator nach Anspruch 6, dadurch gekennzeichnet, daß die Breite der axialen Lüftungsschlitze (25) ungefähr dem 0,02- bis 0,03fachen des Nabenmantelumfanges und ferner die Anzahl der axialen Lüftungsschlitze (25) der Anzahl der Einbuchtungen (22) entspricht.

8. Ventilator nach Anspruch 6 oder 7, dadurch gekennzeichnet, daß die Länge der Lüftungsschlitze (25) ungefähr dem 0,5- bis 0,7fachen der axialen Länge des Nabenmantels (20) entspricht.

## Claims

1. Axial ventilator, preferably a window or wall ventilator, having an electric motor (14), on the motor shaft of which is coaxially secured a cup- shaped hub (19) of a fan wheel (17), of which the hub cover (20) encloses the electric motor housing (15) at a distance forming an annular gap (24) through which cool air can flow, the hub cover (20) extending at least over seven tenths, and preferably approcimately between eight and nine tenths, of the length of the electric motor housing (15), blades (21) additionally being arranged on the periphery of the hub cover, the bases of the blades extending almost over the length of the hub cover in a diagonal direction to the geometrical generatrices of the hub cover which intersect them, and in addition axial venting slots (25) being provided in the hub cover and extending from the front disc (23) of the hub or from the vicinity of the said front disc inbetween the bases of the blades (21) and terminating at a distance from the rear end face of the hub cover, characterised in that the rear end face of the hub cover (20) is provided with axial recesses (22) for improving the inflow of cool air.

2. Ventilator according to claim 1, characterised in that the edges of the recesses (22) of the hub cover (20) have an approximately arcuate shape.

3. Ventilator according to claim 1 or 2, characterised in that the axial depth of the recesses (22) corresponds to the axial length of the hub cover (20) by a factor of approximately between 0.1 and 0.25, preferably approximately between 0.17 and 0.21.

4. Ventilator according to any one of the preceding claims, characterised in that the recesses (22) extend inbetween the bases (26) of the blades (21) of the fan wheel (17).

5. Ventilator according to any one of the preceding claims, characterised in that the number of recesses (22) of the hub cover (20) corresponds to the number of its blades (21), the longitudinal axis of the individual recess (22) preferably intersecting the middle of the base of the blade (21) which is disposed axially in front of the recess (22).

6. Ventilator according to any one of the preceding claims, characterised in that the recesses (22) terminate at an axial distance from the peripheral line of the hub cover (20), which line is defined by the rear ends of the venting slots (25) and the longitudinal median lines of the venting slots (25) are offset at an angle to the longitudinal median lines of the recesses (22).

7. Ventilator according to claim 6, characterised in that the width of the axial venting slots (25) corresponds to the periphery of the hub cover by a factor of approximately between 0.02 and 0.03 and in addition the number of axial venting slots (25) corresponds to the number of recesses (22).

8. Ventilator according to claim 6 or 7, characterised in that the length of the venting slots (25) corresponds to the axial length of the hub cover (20) by a factor of approximately between 0.5 ans 0.7.

## Revendications

1. Ventilateur axial, de préférence ventilateur de fenêtre ou de mur, comportant un moteur électrique (14) dont l'axe porte coaxialement un moyeu (19) en forme de pot d'un rotor à aubes (17) dont l'enveloppe de moyeu (20) entoure le carter (15) du moteur électrique en formant à une certaine distance un intervalle annulaire (24) susceptible d'être balayagé par l'air de refroidissement, l'enveloppe (20) du moyeu s'étendant sur au moins environ 0,7 fois et de préférence à peu près 0,8 jusqu'à 0,9 fois la longueur du carter (15) du moteur électrique, et en outre à la périphérie de l'enveloppe du moteur sont prévues des aubes (21) dont les bases s'étendent pratiquement sur la longueur de l'enveloppe du moyeu suivant une direction inclinée par rapport aux lignes géométriques qui se coupent de l'enveloppe du moyeu et en outre des fentes d'aération (25), axiales sont prévues dans l'enveloppe de moyeu, fentes qui s'étendent à partir du disque frontal (23) du moyeu ou à proximité de ce disque frontal, entre les bases des aubes (21) et se terminent à une certaine distance de l'extrémité arrière de l'enveloppe du moyeu, caractérisé en ce que l'extrémité frontale arrière de l'enveloppe (20) du moyeu est munie de cavités axiales (22) servant à améliorer l'entrée de l'air de refroidissement.

2. Ventilateur selon la revendication 1, caractérisé en ce que les bords des cavités (22) de l'enveloppe (20) du moyeu ont un tracé sensiblement en forme d'arc de cercle.

3. Ventilateur selon la revendication 1 ou 2, caractérisé en ce que la profondeur axiale des cavités (22) correspond à environ 0,1 jusqu'à 0,25 fois et de préférence environ 0,17 jusqu'à 0,21 fois la longueur axiale de l'enveloppe (20) du moyeu.

4. Ventilateur selon l'une des revendications précédentes, caractérisé en ce que les cavités (22) s'étendent entre les bases (26) des aubes (21) du rotor (17).

5. Ventilateur selon l'une des revendications précédentes, caractérisé en ce que le nombre des cavités (22) de l'enveloppe (20) du moyeu correspond au nombre des aubes (21), et de préférence l'axe longitudinal des différentes cavités (22) passe par le milieu de la base de l'aube (21) qui la précède axialement.

6. Ventilateur selon l'une des revendications précédentes, caractérisé en ce que les cavités (22) se terminent à une distance axiale en avant de la ligne périphérique de l'enveloppe de moyeu, distance qui est déterminée par les extrémités arrière des fentes d'aération (25) et en ce que les lignes médianes longitudinales des fentes d'aération (25) sont décalées angulaire- ment par rapport aux lignes médianes longitudinales des cavités (22).

7. Ventilateur selon la revendication 6, caractérisé en ce que la largeur des fentes d'aération axiales (25) correspond environ à 0,02 jusqu'à 0,03 fois la périphérie de l'enveloppe du moyeu et en outre le nombre de fentes d'aération axiales (25) correspond au nombre de cavités (22).

8. Ventilateur selon la revendication 6 ou 7, caractérisé en ce que la longueur des fentes d'aération (25) correspond sensiblement à 0,5 jusqu'à 0,7 fois la longueur axiale de l'enveloppe (20) du moyeu.
